# EUROPÄISCHE PATENTANMELDUNG

(11) **EP 4 663 361 A1**
(43) Veröffentlichungstag der Anmeldung: **17.12.2025**
(21) Anmeldenummer: 25181959.5
(22) Anmeldetag: 11.06.2025
(51) Int. Cl.: B26D 5/00, B26D 5/32, B26D 7/06

(54) **VERFAHREN ZUM AUFSCHNEIDEN VON LEBENSMITTELN UND AUFSCHNEIDEMASCHINE**

(30) Priorität: 12.06.2024 DE 102024116419
(71) Anmelder: MULTIVAC Sepp Haggenmüller SE & Co. KG, 87787 Wolfertschwenden (DE)
(72) Erfinder: Eidelloth, Jürgen, 87787 Wolfertschwenden (DE)
(74) Vertreter: Weickmann & Weickmann PartmbB

(57) **Zusammenfassung**

Die Erfindung betrifft ein Verfahren zum Aufschneiden von Lebensmitteln in Form von Produkt-Kalibern (K1, K2) mittels einer Aufschneidemaschine (100), umfassend: Anordnen wenigstens zweier Produkt-Kaliber (K1, K2) auf einer Zuführeinheit (102), wobei wenigstens zwei der wenigstens zwei Produkt-Kaliber (K1, K2) eine voneinander verschiedene Länge (L1, L2) aufweisen, Zuführen, mittels der Zuführeinheit (102), der wenigstens zwei Produkt-Kaliber (K1, K2) entlang einer Zuführrichtung (10) zu einer Schneideinheit (110) und Aufschneiden, mittels der Schneideinheit (110), der wenigstens zwei Produkt-Kaliber (K1, K2) in Scheiben (S1, S2) zur Bildung von Portionen (P1, P2), wobei jede Portion (P1, P2) eine oder mehrere Scheiben (S1, S2) umfasst, wobei das Verfahren ferner umfasst: Bestimmen, auf Grundlage der Länge (L1, L2) der wenigstens zwei Produkt-Kaliber (K1, K2) einer ersten Scheibendicke (d1) für ein erstes Produkt-Kaliber (K1) der wenigstens zwei Produkt-Kaliber (K1, K2) und einer zweiten Scheibendicke (d2) für ein zweites Produkt-Kaliber (K2) der wenigstens zwei Produkt-Kaliber (K1, K2), wobei das erste Produkt-Kaliber (K1) vor dem Aufschneiden eine größere Länge (L1) aufweist als das zweite Produkt-Kaliber (K2), und wobei die erste Scheibendicke (d1) größer bestimmt wird als die zweite Scheibendicke (d2), so dass nach dem Aufschneiden einer gleichen Anzahl von Portionen (P1, P2) aus dem ersten Produkt-Kaliber (K1) und dem zweiten Produkt-Kaliber (K2) ein Längenunterschied zwischen dem ersten Produkt-Kaliber (K1) und dem zweiten Produkt-Kaliber (K2) geringer ist als vor dem Aufschneiden. Die Erfindung betrifft ferner eine Aufschneidemaschine (100).

## Beschreibung

Die Erfindung betrifft ein Verfahren zum Aufschneiden von Lebensmitteln in Form von Produkt-Kalibern mittels einer Aufschneidemaschine, wobei das Verfahren die folgenden Schritte umfasst: Anordnen wenigstens zweier Produkt-Kaliber auf einer Zuführeinheit der Aufschneidemaschine, wobei wenigstens zwei der wenigstens zwei Produkt-Kaliber eine voneinander verschiedene Länge aufweisen, Zuführen, mittels der Zuführeinheit, der wenigstens zwei Produkt-Kaliber entlang einer Zuführrichtung zu einer Schneideinheit der Aufschneidemaschine, und Aufschneiden, mittels der Schneideinheit, der wenigstens zwei Produkt-Kaliber in Scheiben zur Bildung von Portionen, wobei jede Portion eine oder mehrere Scheiben umfasst. Die Erfindung betrifft ferner eine Aufschneidemaschine.

Bereits an dieser Stelle sei darauf hingewiesen, dass das Verfahren und/oder die Aufschneidemaschine erfindungsgemäß dazu vorgesehen ist/sind, Lebensmittel in Form von sogenannten Produkt-Kalibern in Scheiben aufzuschneiden, aus welchen, vorzugsweise geschindelte, scheibengefaltete oder gestapelte, Portionen zu je einer oder mehreren Scheiben gebildet werden können. Die Produkt-Kaliber können dabei beispielsweise aus Wurst, Käse, gewachsenem Fleisch, gepresstem Fleisch und dergleichen gebildet sein. Die Zuführeinheit kann beispielsweise als ein endlos umlaufender Bandförderer oder dergleichen ausgebildet sein. Vorzugsweise ist die Schneideinheit in Bezug auf die Zuführrichtung stromabwärts der Zuführeinheit angeordnet. Die Schneideinheit kann ein Messer umfassen, welches mittels einer, beispielsweise elektrischen, Antriebseinheit um eine Rotationsachse rotierend antreibbar ist. Mittels des Messers können die Scheiben von einem der Schneideinheit zugewandten Ende eines jeweiligen Produkt-Kalibers abgetrennt werden.

Sofern mehrere Produkt-Kaliber gleichzeitig, beispielsweise auf mehreren Spuren der Zuführeinheit nebeneinander, aufgeschnitten werden sollen, ist es bei bekannten Verfahren und Aufschneidemaschinen in der Regel erforderlich, vor dem Aufschneiden der Produkt-Kaliber sogenannte Trimmschnitte durchzuführen, um ungleich lange Produkt-Kaliber auf eine gleiche Länge zu bringen. Werden solche Trimmschnitte nicht durchgeführt, kann es bei dem Aufschneiden ungleich langer Produkt-Kaliber dazu kommen, dass:
a) bei gleicher Wegstrecke und Aufnahme der Produkt-Kaliber auf einer Greiferebene von längeren Produkt-Kalibern bereits vollständig Aufschnitt-Portionen erstellt werden, während von den kürzeren Rohlingen noch keine Portionen gebildet werden können, und
b) bei variabler Wegstrecke und Aufnahme der Produkt-Kaliber auf unterschiedlicher Greiferebene (Produktlängenausgleich am Greifer) von kürzeren Rohlingen keine Portionen mehr erstellt werden, während von den längeren Rohlingen noch Portionen gebildet werden.

Wird der Aufschneidevorgang dabei dennoch fortgesetzt, bis auch das längere Produkt-Kaliber im Wesentlichen vollständig aufgeschnitten ist, kann es folglich dazu kommen, dass auf der Spur mit dem kürzeren Produkt-Kaliber zeitweise keine Portionen aufgeschnitten werden. Wenn einer Aufschneidemaschine dabei eine Verpackungsmaschine mit einer der Aufschneidemaschine entsprechenden Anzahl von Spuren nachgelagert ist, kann es entsprechend auf der Spur oder den Spuren, auf denen zeitweise keine Scheiben aufgeschnitten werden, zur Erzeugung von sogenannten Leerpackungen kommen, in welchen sich keine Scheiben bzw. Portionen befinden. Solche Leerpackungen müssen anschließend aussortiert werden und führen folglich zu einer reduzierten Effektivität bzw. einem reduzierten Durchsatz des Verfahrens und/oder der Aufschneidemaschine.

Ferner fallen bei derartigen Trimmschnitten entsprechend Teilstücke aus Produkt-Kalibern an, welche in der Regel zumindest für das Aufschneiden in Scheiben nicht mehr verwendet werden können.

Es ist daher Aufgabe der Erfindung, hier Abhilfe zu schaffen, insbesondere durch Bereitstellung eines Verfahrens, mittels welchem wenigstens zwei Produkt-Kaliber, welche vor einem Aufschneiden eine ungleiche Länge aufweisen, in geeigneter Weise im Wesentlichen zeitgleich aufgeschnitten werden können, insbesondere ohne dass hierfür umfangreiche Trimmschnitte zur Angleichung der Längen der wenigstens zwei Produkt-Kaliber aneinander erforderlich sind. Ferner ist es Aufgabe der Erfindung, eine entsprechende Aufschneidemaschine bereitzustellen.

Diese Aufgabe wird erfindungsgemäß durch ein Verfahren der eingangs genannten Art gelöst, welches ferner umfasst: Bestimmen, auf Grundlage der Länge der wenigstens zwei Produkt-Kaliber, insbesondere mittels einer Steuereinheit der Aufschneidemaschine, einer ersten Scheibendicke für ein erstes Produkt-Kaliber der wenigstens zwei Produkt-Kaliber und einer zweiten Scheibendicke für ein zweites Produkt-Kaliber der wenigstens zwei Produkt-Kaliber, wobei das erste Produkt-Kaliber vor dem Aufschneiden eine größere Länge aufweist als das zweite Produkt-Kaliber, und wobei die erste Scheibendicke größer bestimmt wird als die zweite Scheibendicke, so dass nach dem Aufschneiden einer gleichen Anzahl von Portionen aus dem ersten Produkt-Kaliber und dem zweiten Produkt-Kaliber ein Längenunterschied zwischen dem ersten Produkt-Kaliber und dem zweiten Produkt-Kaliber geringer ist als vor dem Aufschneiden.

Die Produkt-Kaliber können auch als Aufschnitt-Rohlinge bezeichnet werden.

Da erfindungsgemäß das erste und das zweite Produkt-Kaliber nach dem Aufschneiden der gleichen Anzahl von Portionen einen geringeren Längenunterschied aufweisen als vor dem Aufschneiden, kann sichergestellt werden, dass, auch bei vor dem Aufschneiden unterschiedlich langen Produkt-Kalibern, für jedes Produkt-Kaliber eine bestmögliche Ausbeute erzielt werden kann, was in Fachkreisen auch als "Yield" bezeichnet wird. Dadurch, dass für das erste, längere Produkt-Kaliber eine größere Scheibendicke festgelegt wird als für das zweite, kürze Produkt-Kaliber, nähern sich die Längen des ersten und des zweiten Produkt-Kalibers während des Aufschneidens einander an, so dass nicht bereits vor dem Aufschneiden umfangreiche Trimmschnitte durchgeführt werden müssen, um ungleich lange Produkt-Kaliber auf eine gleiche Länge zu bringen.

Gleichwohl kann jedoch vor dem Aufschneiden zumindest ein Endstück, welches jedoch eine kürzere Länge als ein mittels eines Trimmschnittes entferntes Trimmstück aufweisen kann, von einem jeweiligen Produkt-Kaliber abgeschnitten werden, sofern dieses an wenigstens einem Ende einen sich verjüngenden Querschnitt aufweist, wie dies beispielsweise von Wurst oder Salami oder dergleichen bekannt ist, welche eine Wurstpelle oder eine sonstige Umhüllung aufweisen.

Gemäß einem Ausführungsbeispiel können, nach dem Aufschneiden der gleichen Anzahl von Portionen aus dem ersten Produkt-Kaliber und dem zweiten Produkt-Kaliber, das erste Produkt-Kaliber und das zweite Produkt-Kaliber im Wesentlichen vollständig aufgeschnitten sein. Im Wesentlichen vollständig aufgeschnitten sind die Produkt-Kaliber vorzugsweise dann, wenn sie nur noch eine vorbestimmte Rest-Länge aufweisen, ab welcher kein weiteres Aufschneiden von Scheiben mehr erfolgen soll oder kann. Vorzugsweise weisen das erste, längere Produkt-Kaliber und das zweite, kürze Produkt-Kaliber nach dem Aufschneiden der gleichen Anzahl von Portionen im Wesentlichen eine gleiche Länge auf.

In Weiterbildung des letztgenannten Ausführungsbeispiels können das erste Produkt-Kaliber und das zweite Produkt-Kaliber im Wesentlichen zeitgleich vollständig aufgeschnitten sein. Wenn das erste Produkt-Kaliber und das zweite Produkt-Kaliber im Wesentlichen zeitgleich im Wesentlichen vollständig aufgeschnitten sind, kann ein Zustand verhindert werden, in welchem nur auf einem Teil von benachbarten Spuren der Zuführeinheit Scheiben und/oder Portionen aufgeschnitten werden können. Folglich kann die Bildung sogenannter "Leerpackungen", welche auf Spuren entstehen können, auf welchen zeitweise keine Scheiben und damit Portionen aufgeschnitten werden, vorzugsweise vollständig, verhindert werden. Vorzugsweise können folglich alle Spuren der Zuführeinheit gleichzeitig mit neuen Produkt-Kalibern beladen werden, nachdem die wenigstens zwei Produkt-Kaliber vollständig aufgeschnitten sind.

Zusätzlich oder alternativ können die erste Scheibendicke und die zweite Scheibendicke derart bestimmt werden, dass sämtliche aus den wenigstens zwei Produkt-Kalibern aufgeschnittenen Portionen ein Ist-Portionsgewicht aufweisen, welches höchstens eine vorbestimmte Abweichung von einem Soll-Portionsgewicht aufweist. Hierdurch kann sichergestellt werden, dass trotz Anpassung der ersten Scheibendicke und/oder der zweiten Scheibendicke nur Portionen aufgeschnitten werden, welche gesetzliche oder sonstige Anforderungen in Bezug auf ein Ist-Portionsgewicht einer jeweiligen Portion erfüllen. Die vorbestimmte Abweichung kann eine positive und/oder eine negative Abweichung von dem Soll-Portionsgewicht sein. Hieraus kann beispielsweise eine obere und/oder eine untere Portionsgewichtsgrenze für eine jeweilige Portion bestimmt werden.

Gemäß einem weiteren Ausführungsbeispiel kann die erste Scheibendicke nur für einen Teilabschnitt des ersten, d.h. längeren, Produkt-Kalibers größer als die zweite Scheibendicke bestimmt werden, und für einen verbleibenden Abschnitt des ersten Produkt-Kalibers, welcher der Gesamtlänge des ersten Produkt-Kalibers, vorzugsweise vor dem Aufschneiden, abzüglich einer Länge des Teilabschnitts entspricht, die erste Scheibendicke identisch oder im Wesentlichen identisch zu der zweiten Scheibendicke festgelegt werden. Die Scheibendicken können somit beispielsweise nur über den Teilabschnitt verschieden sein und für den verbleibenden Abschnitt können die erste Scheibendicke und die zweite Scheibendicke, vorzugsweise die Scheibendicken aller Spuren der Zuführeinheit, identisch sein. Hierdurch können bei dem Aufschneiden des verbleibenden Abschnitts vorzugsweise auch die aus dem ersten, längeren Produkt-Kaliber aufgeschnittenen Portionen ein im Wesentlichen gleiches Ist-Portionsgewicht wie die aus dem zweiten, kürzeren Produkt-Kaliber aufgeschnitten Portionen aufweisen.

Gemäß einer Weiterbildung ist es denkbar, dass, nach dem Aufschneiden des Teilabschnitts, die wenigstens zwei Produkt-Kaliber im Wesentlichen eine gleiche Länge aufweisen. Die wenigstens zwei Produkt-Kaliber werden also vorzugsweise nur so lange mit unterschiedlicher Scheibendicke aufgeschnitten, wie sie eine unterschiedliche Länge aufweisen, und können ansonsten mit einer gleichen Scheibendicke aufgeschnitten werden.

Um bereits vor dem Aufschneiden der Produkt-Kaliber eine Anzahl von Portionen, vorzugsweise für jedes der wenigstens zwei Produkt-Kaliber, bestimmen zu können, wird gemäß einem weiteren Ausführungsbeispiel vorgeschlagen, dass vor dem Aufschneiden der wenigstens zwei Produkt-Kaliber, auf Grundlage der Länge, und vorzugsweise des Gewichts, der wenigstens zwei Produkt-Kaliber die Anzahl von Portionen bestimmt wird, in welche die wenigstens zwei Produkt-Kaliber aufzuschneiden sind, so dass jede Portion ein vorbestimmtes Soll-Portionsgewicht oder höchstens eine vorbestimmte Aufweichung hiervon aufweist.

Gemäß einer Weiterbildung dieses Ausführungsbeispiels kann die Anzahl von Portionen, in welche die wenigstens zwei Produkt-Kaliber aufzuschneiden sind, ferner unter Berücksichtigung eines Mittelwertes eines Ist-Portionsgewichtes einer Mehrzahl von Portionen oder aller Portionen bestimmt werden, welche in der Vergangenheit, vorzugsweise jedoch innerhalb einer gleichen Produktionscharge, aufgeschnitten worden sind. In anderen Worten kann ein aktueller Portionsgewicht-Mittelwert einer Produktionscharge berücksichtigt werden, welche beispielsweise sämtliche Portionen umfasst, welche innerhalb eines vorgegebenen Produktionszeitraumes, beispielsweise eines Arbeitstages, aufgeschnitten werden oder aufgeschnitten worden sind.

Gemäß noch einer bevorzugten Weiterbildung kann die Anzahl von Portionen, in welche die wenigstens zwei Produkt-Kaliber aufzuschneiden sind, erhöht werden, wenn der Mittelwert des Ist-Portionsgewichtes höher als das vorbestimmte Soll-Portionsgewicht ist, und/oder die Anzahl von Portionen, in welche die wenigstens zwei Produkt-Kaliber aufzuschneiden sind, reduziert werden, wenn der Mittelwert des Ist-Portionsgewichtes geringer als das vorbestimmte Soll-Portionsgewicht ist. Hierdurch kann das sogenannte "Give-Away" auf ein Minimum reduziert werden und gleichzeitig sichergestellt werden, dass der Mittelwert des Ist-Portionsgewichts sämtlicher innerhalb einer Produktionscharge aufgeschnittener Portionen dem vorbestimmten Soll-Portionsgewicht möglichst nahe kommt. Sofern während des Aufschneidens einer Produktionscharge ermittelt wird, dass der Mittelwert der Ist-Portionsgewichte zu einem Betrachtungszeitpunkt höher als vorgesehen ist, kann die Anzahl der Portionen, für wenigstens ein Produkt-Kaliber, erhöht werden, so dass jede Portion ein geringeres Ist-Portionsgewicht aufweist, um den Mittelwert dem Soll-Portionsgewicht anzunähern. Sofern während des Aufschneidens einer Produktionscharge hingegen ermittelt wird, dass der Mittelwert der Ist-Portionsgewichte zu einem Betrachtungszeitpunkt niedriger als vorgesehen ist, kann die Anzahl der Portionen, für wenigstens ein Produkt-Kaliber, reduziert werden, so dass jede aufgeschnittene Portion ein höheres Ist-Portionsgewicht aufweist, um den Mittelwert dem Soll-Portionsgewicht anzunähern.

Grundsätzlich kann die Länge und/oder das Gewicht eines jeweiligen Produkt-Kalibers manuell, beispielsweise über eine mit der Steuereinheit verbundene Benutzerschnittstelle, vorgegeben werden. Bevorzugt sollten diese jedoch an oder unmittelbar vor der Aufschneidemaschine bestimmt werden. Gemäß einem weiteren Ausführungsbeispiel wird daher vorgeschlagen, dass, vor oder während des Zuführens, mittels einer Längenmesseinheit, eine Länge und/oder, mittels einer Wiegeeinheit, ein Gewicht der wenigstens zwei Produkt-Kaliber bestimmt wird. Sofern nur die Länge bestimmt wird, kann bei bekannter Dichte und bekanntem Querschnitt der Produkt-Kaliber ebenfalls ein Gewicht eines jeweiligen Produkt-Kalibers bestimmt werden.

Gemäß einem weiteren Gesichtspunkt wird die obige Aufgabe durch eine Aufschneidemaschine, insbesondere einen Slicer, zum Aufschneiden von Lebensmitteln in Form von Produkt-Kalibern, gelöst, die Aufschneidemaschine umfassend eine Zuführeinheit, welche dazu eingerichtet ist, wenigstens zwei Produkt-Kaliber auf benachbarten Spuren der Zuführeinheit längs einer Zuführrichtung und für jede Spur individuell zuzuführen, eine Schneideinheit, welche dazu eingerichtet ist, die wenigstens zwei Produkt-Kaliber in Scheiben aufzuschneiden, eine Portioniereinheit, welche dazu eingerichtet ist, Portionen aus den von der Schneideinheit aufgeschnitten Scheiben zu bilden, wobei jede Portion eine oder mehrere Scheiben umfasst, und eine Steuereinheit, welche dazu eingerichtet ist, wenigstens die Zuführeinheit, die Schneideinheit und die Portioniereinheit zu steuern, wobei die Aufschneidemaschine dazu ausgebildet und bestimmt ist, das vorstehend beschriebene erfindungsgemäße Verfahren durchzuführen.

Hinsichtlich der Vorteile und Wirkungen der erfindungsgemäßen Aufschneidemaschine wird auf die Vorteile und Wirkungen des erfindungsgemäßen Verfahrens verwiesen. Sämtliche in Bezug auf das Verfahren beschriebenen Aussagen treffen auch auf die Aufschneidemaschine zu und umgekehrt.

Dabei kann die Aufschneidemaschine bevorzugt in an sich bekannter Weise ferner eine Greifereinheit mit wenigstens einem Greifer umfassen, wobei jeder Greifer dazu eingerichtet sein kann, ein Produkt-Kaliber der wenigstens zwei Produkt-Kaliber an seinem der Schneideinheit abgewandten Ende zu greifen.

Um die Scheiben und/oder Portionen zur weiteren Verarbeitung, insbesondere zur Verpackung, abfördern zu können, kann die Portioniereinheit ferner dazu eingerichtet sein, die von der Schneideinheit aufgeschnittenen Portionen längs einer Abförderrichtung zu einer Einlegeeinheit abzufördern, welche dazu eingerichtet sein kann, die Portionen einer weiteren Bearbeitungsvorrichtung, insbesondere einer Verpackungsmaschine, zuzuführen.

Gemäß einer Weiterbildung kann die Einlegeeinheit als ein Bandeinleger ausgebildet sein, mittels welchem mehrere Portionen gleichzeitig, insbesondere ein Portionsformat aus einer oder mehreren Portionsreihen und/oder einer oder mehreren Portionszeilen, in Verpackungen an der Verpackungsmaschine eingelegt werden können.

Die Erfindung wird im Folgenden anhand der beigefügten Zeichnung anhand eines Ausführungsbeispiels näher erläutert werden. Es stellen dar:
- Figur 1: eine schematische und vereinfachte Seitenansicht einer erfindungsgemäßen mehrspurigen Aufschneidemaschine gemäß einem Ausführungsbeispiel, und
- Figur 2: eine schematische und vereinfachte Draufsicht auf die Aufschneidemaschine gemäß Figur 1.

In Figur 1 ist eine erfindungsgemäße Aufschneidemaschine gemäß einem Ausführungsbeispiel allgemein durch das Bezugszeichen 100 gekennzeichnet.

Die Aufschneidemaschine 100 kann dabei als eine mehrspurige Aufschneidemaschine ausgebildet sein, welche in dem vorliegenden Ausführungsbeispiel beispielsweise zwei Spuren SP1 und SP2 (siehe Figur 2) aufweist. Alternativ kann die Aufschneidemaschine 100 jedoch eine beliebige höhere Anzahl von Spuren aufweisen. Die Aufschneidemaschine 100 umfasst eine Zuführeinheit 102, welche dazu eingerichtet ist Produkt-Kaliber K1, K2 entlang einer Zuführrichtung 10 zu einer Schneideinheit 110 zuzuführen. Die Schneideinheit 110 kann dabei ein Messer 112 umfassen, welches, beispielsweise mittels einer elektrischen Antriebseinheit (nicht dargestellt), um eine Rotationsachse R rotierend antreibbar sein kann. Das Messer 112 kann beispielsweise als ein Sichelmesser ausgebildet sein, welches vorzugsweise einen um die Rotationsachse R variierenden, insbesondere in Drehrichtung um die Rotationsachse R zunehmenden, Radius aufweist. Folglich kann das Messer 112 bei einer Teildrehung um die Rotationsachse R zunächst einen Schneidspalt freigeben und ein Vorrücken des Produkt-Kalibers K1 bzw. K2 in Zuführrichtung 10 ermöglichen und bei einer weiteren Drehung um die Rotationsachse R eine Scheibe S1 (siehe Figur 1) bzw. S2 von dem Produkt-Kaliber K1 bzw. K2 abtrennen. Vorzugsweise kann bei jeder Drehung des Messers 112 um die Rotationsachse R sowohl eine Scheibe S1 als auch eine Scheibe S2 (siehe Figur 2) abgetrennt werden.

An einem vorderen Ende kann jedes der Produkt-Kaliber K1, K2 durch ein oberes Traktionsband 114 und/oder ein unteres Traktionsband 116 geführt sein. Das obere Traktionsband 114 und/oder das untere Traktionsband 116 können dabei vorzugsweise spurweise, d.h. in dem dargestellten Ausführungsbeispiel für jede Spur SP1 und SP2, separat antreibbar sein. Es ist jedoch grundsätzlich ausreichend, wenn wenigstens eines aus dem oberen Traktionsband 114 und dem unteren Traktionsband 116 in und vorzugsweise entgegen der Zuführrichtung 10 umlaufend antreibbar ist. Darüber hinaus kann die Aufschneidemaschine 100 eine Greifereinheit 118 umfassen, welche dazu eingerichtet sein kann, die Produkt-Kaliber K1, K2 an einem der Schneideinheit 110 abgewandten Ende zu greifen. In diesem Zusammenhang kann für jedes Produkt-Kaliber K1, K2 ein einzelner bzw. separater Greifer der Greifereinheit 118 vorgesehen sein, wobei in Figur 1 lediglich ein Greifer 118a der Greifereinheit 118 erkennbar ist.

Vor und während des Aufschneidens können die Produkt-Kaliber K1, K2 auf einem Zuförderer 120 aufliegen, welcher als ein Bandförderer ausgebildet sein kann und in den Figuren 1 und 2 ebenfalls nur schematisch dargestellt ist.

Ferner ist in Figur 1 eine Steuereinheit 1* der Aufschneidemaschine 100 schematisch angedeutet, mittels welcher die Schneideinheit 110 sowie die Zuführeinheit 102 der Aufschneidemaschine 100 sowie vorzugsweise sämtliche weiteren beweglichen Teile der Aufschneidemaschine 100 gesteuert werden können. Das obere Traktionsband 114, das untere Traktionsband 116, der Zuförderer 120 und die Greifereinheit 118 können dabei der Zuführeinheit 102 zugeordnet sein.

In Figur 2 sind nun die Produkt-Kaliber K1, K2 auf dem Zuförderer 120 der Zuführeinheit 102 angeordnet. Das Produkt-Kaliber K1 stellt dabei ein erstes Produkt-Kaliber dar, während das Produkt-Kaliber K2 ein zweites Produkt-Kaliber darstellt. In Figur 2 ist eine Schneidebene 112' des Messers 112 lediglich schematisch durch gestrichene Linien angedeutet. Mittels des Messers 112 können entsprechend durch eine Rotationsbewegung entlang der Schneidebene 112' Scheiben S1 bzw. S2 von dem Produkt-Kaliber K1 bzw. K2 abgeschnitten werden. Die Scheiben S1 und S2 können dann auf eine Portioniereinheit 130 herabfallen. Beispielsweise können durch das Stapeln oder Schindeln mehrerer Scheiben S1 bzw. S2 entsprechende Portionen P1 bzw. P2 auf der Portioniereinheit 130 gebildet werden. Von dort aus können die Portionen P1 und P2 entlang einer Abförderrichtung A zu einer Einlegeeinheit in Form eines Bandeinlegers 140 weiterbefördert werden, welcher dazu eingerichtet sein kann, die Portionen P1 und P2 einer nachgeordneten Bearbeitungsvorrichtung in Form einer Verpackungsmaschine 200 zuzuführen, welche in Figur 2 ebenfalls lediglich schematisch angedeutet ist.

Wie in Figur 2 erkennbar, weisen erfindungsgemäß das erste Produkt-Kaliber K1 und das zweite Produkt-Kaliber K2 eine voneinander verschiedene Länge auf. Dabei weist im vorliegenden Fall das Produkt-Kaliber K1 eine Länge L1 auf, welche größer ist als eine Länge L2 des zweiten Produkt-Kalibers K2.

Um diesen Längenunterschied der Produkt-Kaliber K1, K2 wenigstens teilweise auszugleichen, wird erfindungsgemäß das erste Produkt-Kaliber K1 wenigstens abschnittsweise mit einer ersten Scheibendicke d1 aufgeschnitten, welche größer ist als eine Scheibendicke d2 für das zweite Produkt-Kaliber K2. Als Folge hiervon kann nach dem Aufschneiden einer gleichen Anzahl von Portionen P1 bzw. P2 aus dem ersten Produkt-Kaliber K1 und dem zweiten Produkt-Kaliber K2 ein Längenunterschied zwischen dem ersten Produkt-Kaliber K1 und dem zweiten Produkt-Kaliber K2 geringer sein als vor dem Aufschneiden.

Vorzugsweise können nach dem Aufschneiden der gleichen Anzahl von Portionen P1 bzw. P2 aus dem ersten Produkt-Kaliber K1 und dem zweiten Produkt-Kaliber K2, das erste Produkt-Kaliber K1 und das zweite Produkt-Kaliber K2 im Wesentlichen vollständig aufgeschnitten sein.

Dabei ist zu beachten, dass in Figur 2 die Greifer der Greifereinheit 118 nicht dargestellt sind, die Produkt-Kaliber K1 bzw. K2 jedoch jeweils von einem Greifer gehalten sein können. Dadurch, dass die erste Scheibendicke d1 größer gewählt wird als die zweite Scheibendicke d2, können die Portionen P1 ein größeres Gewicht aufweisen als die Portionen P2. Vorzugsweise werden die erste Scheibendicke S1 und die zweite Scheibendicke S2 jedoch derart bestimmt, dass sämtliche Portionen P1 bzw. P2 ein Ist-Portionsgewicht aufweisen, welches höchstens eine vorbestimmte Abweichung von einem Soll-Portionsgewicht aufweist. Sofern das Soll-Portionsgewicht einer Portion P1 bzw. P2 beispielsweise 100g beträgt, darf bei einer beispielhaft angenommenen Abweichung von 4,5% ein Ist-Portionsgewicht einer Portion P1 bzw. P2 maximal 104,5g und minimal 95,5g betragen.

Ferner kann vorgesehen sein, dass die erste Scheibendicke d1 nur für einen Teilabschnitt L1* des ersten Produkt-Kalibers K1 größer als die zweite Scheibendicke S2 bestimmt wird und für einen verbleibenden Abschnitt des Produkt-Kalibers K1 können die erste Scheibendicke d1 und die zweite Scheibendicke d2 im Wesentlichen identisch festgelegt werden.

Die Länge des Teilabschnitts L1* wird dabei bevorzugt, beispielsweise mittels der Steuereinheit 1*, derart festgelegt, dass nach dem Aufschneiden des Teilabschnitts L1* die beiden Produkt-Kaliber K1, K2 im Wesentlichen eine gleiche Länge aufweisen. Um die Anzahl von Portionen P1 bzw. P2 bestimmen zu können, welche aus einem jeweiligen Produkt-Kaliber K1 bzw. K2 aufgeschnitten werden können, kann die Aufschneidemaschine 100 ferner eine Längenmesseinheit 150 und/oder Wiegeeinheiten 152a bzw. 152b aufweisen. In dem dargestellten Ausführungsbeispiel ist dabei die Wiegeeinheit 152a der ersten Spur SP1 zugeordnet, während die Wiegeeinheit 152b der zweiten Spur SP2 zugeordnet ist.

Grundsätzlich ist es bei dem Aufschneiden der Produkt-Kaliber K1 bzw. K2 denkbar, nicht nur das Soll-Gewicht einer einzigen Portion P1 bzw. P2 zu berücksichtigen, sondern ferner einen Mittelwert eines Ist-Portionsgewichts einer Mehrzahl von Portionen P1, P2 oder aller Portionen P1, P2 zu berücksichtigen, welche innerhalb einer gleichen Produktionscharge aufgeschnitten worden sind. Sollen die Portionen P1 bzw. P2 also beispielsweise im Mittel dem Soll-Portionsgewicht von 100g möglichst nahe kommen, so kann berücksichtigt werden, welchen Mittelwert die in einem Vergleichszeitraum, d.h. beispielsweise einer Produktionscharge, aufgeschnittenen Scheiben aufweisen. Sofern dieser Mittelwert beispielsweise über dem Soll-Portionsgewicht von 100g liegt, ist es vertretbar, für einen bestimmten Zeitraum Portionen P1 bzw. P2 aufzuschneiden, welche ein Ist-Portionsgewicht aufweisen, welches geringer als das Soll-Portionsgewicht ist, um den Mittelwert an das Soll-Portionsgewicht anzunähern. Dies kann erreicht werden, indem die Anzahl von Portionen P1 bzw. P2, in welche die wenigstens zwei Produkt-Kaliber K1, K2 aufzuschneiden sind, erhöht wird. Eine höhere Anzahl von Portionen P1, P2 wird dabei beispielsweise dadurch erzielt, dass die Scheibendicke d1 bzw. d2 wenigstens eines der beiden Produkt-Kaliber K1 bzw. K2 reduziert wird.

Im umgekehrten Fall kann in analoger Art und Weise die Anzahl von Portionen P1 bzw. P2, in welche die wenigstens zwei Produkt-Kaliber K1 bzw. K2 aufzuschneiden sind, beispielsweise durch Erhöhen der Scheibendicke d1 bzw. d2, reduziert werden, sofern der Mittelwert des Ist-Portionsgewichts geringer als das vorbestimmte Soll-Portionsgewicht ist. In beiden Fällen kann erreicht werden, dass sich der Mittelwert innerhalb eines Vergleichszeitraums, d.h. beispielsweise innerhalb einer Produktionscharge, dem Soll-Portionsgewicht möglichst nahe annähert.

## Patentansprüche

1. Verfahren zum Aufschneiden von Lebensmitteln in Form von Produkt-Kalibern (K1, K2) mittels einer Aufschneidemaschine (100), wobei das Verfahren die folgenden Schritte umfasst:
Anordnen wenigstens zweier Produkt-Kaliber (K1, K2) auf einer Zuführeinheit (102) der Aufschneidemaschine (100), wobei wenigstens zwei der wenigstens zwei Produkt-Kaliber (K1, K2) eine voneinander verschiedene Länge (L1, L2) aufweisen,
Zuführen, mittels der Zuführeinheit (102), der wenigstens zwei Produkt-Kaliber (K1, K2) entlang einer Zuführrichtung (10) zu einer Schneideinheit (110) der Aufschneidemaschine (100), und
Aufschneiden, mittels der Schneideinheit (110), der wenigstens zwei Produkt-Kaliber (K1, K2) in Scheiben (S1, S2) zur Bildung von Portionen (P1, P2), wobei jede Portion (P1, P2) eine oder mehrere Scheiben (S1, S2) umfasst,
**dadurch gekennzeichnet, dass** das Verfahren ferner umfasst:
Bestimmen, auf Grundlage der Länge (L1, L2) der wenigstens zwei Produkt-Kaliber (K1, K2), insbesondere mittels einer Steuereinheit (1*) der Aufschneidemaschine (100), einer ersten Scheibendicke (d1) für ein erstes Produkt-Kaliber (K1) der wenigstens zwei Produkt-Kaliber (K1, K2) und einer zweiten Scheibendicke (d2) für ein zweites Produkt-Kaliber (K2) der wenigstens zwei Produkt-Kaliber (K1, K2),
wobei das erste Produkt-Kaliber (K1) vor dem Aufschneiden eine größere Länge (L1) aufweist als das zweite Produkt-Kaliber (K2), und
wobei die erste Scheibendicke (d1) größer bestimmt wird als die zweite Scheibendicke (d2), so dass nach dem Aufschneiden einer gleichen Anzahl von Portionen (P1, P2) aus dem ersten Produkt-Kaliber (K1) und dem zweiten Produkt-Kaliber (K2) ein Längenunterschied zwischen dem ersten Produkt-Kaliber (K1) und dem zweiten Produkt-Kaliber (K2) geringer ist als vor dem Aufschneiden.

2. Verfahren nach Anspruch 1,
**dadurch gekennzeichnet, dass** nach dem Aufschneiden der gleichen Anzahl von Portionen (P1, P2) aus dem ersten Produkt-Kaliber (K1) und dem zweiten Produkt-Kaliber (K2), das erste Produkt-Kaliber (K1) und das zweite Produkt-Kaliber (K2) im Wesentlichen vollständig aufgeschnitten sind.

3. Verfahren nach Anspruch 2,
**dadurch gekennzeichnet, dass** das erste Produkt-Kaliber (K1) und das zweite Produkt-Kaliber (K2) im Wesentlichen zeitgleich vollständig aufgeschnitten sind.

4. Verfahren nach einem der vorhergehenden Ansprüche,
**dadurch gekennzeichnet, dass** die erste Scheibendicke (d1) und die zweite Scheibendicke (d2) derart bestimmt werden, dass sämtliche aus den wenigstens zwei Produkt-Kalibern (K1, K2) aufgeschnittenen Portionen (P1, P2) ein Ist-Portionsgewicht aufweisen, welches höchstens eine vorbestimmte Abweichung von einem Soll-Portionsgewicht aufweist.

5. Verfahren nach einem der vorhergehenden Ansprüche,
**dadurch gekennzeichnet, dass** die erste Scheibendicke (d1) nur für einen Teilabschnitt des ersten Produkt-Kalibers (K1) größer als die zweite Scheibendicke (d2) bestimmt wird, und für einen verbleibenden Abschnitt des ersten Produkt-Kalibers (K1), welcher der Gesamtlänge (L1) des ersten Produkt-Kalibers (K1) abzüglich einer Länge (L1*) des Teilabschnitts entspricht, die erste Scheibendicke (d1) identisch oder im Wesentlichen identisch zu der zweiten Scheibendicke (d2) festgelegt wird.

6. Verfahren nach Anspruch 5,
**dadurch gekennzeichnet, dass** nach dem Aufschneiden des Teilabschnitts, die wenigstens zwei Produkt-Kaliber (K1, K2) im Wesentlichen eine gleiche Länge aufweisen.

7. Verfahren nach einem der vorhergehenden Ansprüche,
**dadurch gekennzeichnet, dass** vor dem Aufschneiden der wenigstens zwei Produkt-Kaliber (K1, K2), auf Grundlage der Länge (L1, L2), und vorzugsweise des Gewichts, der wenigstens zwei Produkt-Kaliber (K1, K2) die Anzahl von Portionen (P1, P2) bestimmt wird, in welche die wenigstens zwei Produkt-Kaliber (K1, K2) aufzuschneiden sind, so dass jede Portion (P1, P2) ein vorbestimmtes Soll-Portionsgewicht oder höchstens eine vorbestimmte Aufweichung hiervon aufweist.

8. Verfahren nach Anspruch 7,
**dadurch gekennzeichnet, dass** die Anzahl von Portionen (P1, P2), in welche die wenigstens zwei Produkt-Kaliber (K1, K2) aufzuschneiden sind, ferner unter Berücksichtigung eines Mittelwertes eines Ist-Portionsgewichtes einer Mehrzahl von Portionen (P1, P2) oder aller Portionen (P1, P2) bestimmt wird, welche in der Vergangenheit, vorzugsweise jedoch innerhalb einer gleichen Produktionscharge, aufgeschnitten worden sind.

9. Verfahren nach Anspruch 8,
**dadurch gekennzeichnet, dass** die Anzahl von Portionen (P1, P2), in welche die wenigstens zwei Produkt-Kaliber (K1, K2) aufzuschneiden sind, erhöht wird, wenn der Mittelwert des Ist-Portionsgewichtes höher als das vorbestimmte Soll-Portionsgewicht ist, und/oder die Anzahl von Portionen (P1, P2), in welche die wenigstens zwei Produkt-Kaliber (K1, K2) aufzuschneiden sind, reduziert wird, wenn der Mittelwert des Ist-Portionsgewichtes geringer als das vorbestimmte Soll-Portionsgewicht ist.

10. Verfahren nach einem der vorhergehenden Ansprüche,
**dadurch gekennzeichnet, dass** vor oder während des Zuführens, mittels einer Längenmesseinheit (150), die Länge (L1, L2) und/oder, mittels einer Wiegeeinheit (152a, 152b), ein Gewicht der wenigstens zwei Produkt-Kaliber (K1, K2) bestimmt wird.

11. Aufschneidemaschine (100), insbesondere Slicer, zum Aufschneiden von Lebensmitteln in Form von Produkt-Kalibern (K1, K2), umfassend:
eine Zuführeinheit (102), welche dazu eingerichtet ist, wenigstens zwei Produkt-Kaliber (K1, K2) auf benachbarten Spuren (SP1, SP2) der Zuführeinheit (102) längs einer Zuführrichtung (10) und für jede Spur (SP1, SP2) individuell zuzuführen,
eine Schneideinheit (110), welche dazu eingerichtet ist, die wenigstens zwei Produkt-Kaliber (K1, K2) in Scheiben (S1, S2) aufzuschneiden,
eine Portioniereinheit (130), welche dazu eingerichtet ist, Portionen (P1, P2) aus den von der Schneideinheit (110) aufgeschnitten Scheiben (S1, S2) zu bilden, wobei jede Portion (P1, P2) eine oder mehrere Scheiben (S1, S2) umfasst, und
eine Steuereinheit (1*), welche dazu eingerichtet ist, wenigstens die Zuführeinheit (102), die Schneideinheit (110) und die Portioniereinheit (130) zu steuern,
**dadurch gekennzeichnet,**
**dass** die Aufschneidemaschine (100) dazu ausgebildet und bestimmt ist, das Verfahren nach einem der vorhergehenden Ansprüche durchzuführen.

12. Aufschneidemaschine nach Anspruch 11,
**dadurch gekennzeichnet, dass** die Aufschneidemaschine (100) ferner eine Greifereinheit (118) mit wenigstens einem Greifer (118a) umfasst, wobei jeder Greifer (118a) dazu eingerichtet ist, ein Produkt-Kaliber (K1, K2) der wenigstens zwei Produkt-Kaliber (K1, K2) an seinem der Schneideinheit (110) 3abgewandten Ende zu greifen.

13. Aufschneidemaschine nach Anspruch 11 oder 12,
**dadurch gekennzeichnet, dass** die Portioniereinheit (130) ferner dazu eingerichtet ist, die von der Schneideinheit (110) aufgeschnittenen Portionen (P1, P2) längs einer Abförderrichtung (A) zu einer Einlegeeinheit (140) abzufördern, welche dazu eingerichtet ist, die Portionen (P1, P2) einer weiteren Bearbeitungsvorrichtung (200), insbesondere einer Verpackungsmaschine, zuzuführen.

14. Aufschneidemaschine nach einem der Ansprüche 11 bis 13, **dadurch gekennzeichnet, dass** die Einlegeeinheit (140) als ein Bandeinleger ausgebildet ist.
